# EUROPÄISCHE PATENTSCHRIFT

(11) **EP 0 093 913 B1**
(45) Veröffentlichungstag und Bekanntmachung des Hinweises auf die Patenterteilung: **07.08.1985**
(21) Anmeldenummer: 83103930.0
(22) Anmeldetag: 21.04.1983
(51) Int. Cl.: B65H 45/12, B65H 45/16

(54) **Vorrichtung zum Verschieben von Falztaschen in einer Taschenfalzmaschine in ihrer Längsrichtung**
Device for moving folding-bags in the longitudinal direction in a bag folding machine
Dispositif pour déplacer des sacs de pliages dans leur longueur dans une machine de pliage à sacs

(30) Priorität: 11.05.1982 DE 3217711
(43) Veröffentlichungstag der Anmeldung: 16.11.1983
(73) Patentinhaber: Maschinenbau Oppenweiler Binder GmbH & Co., 71570 Oppenweiler (DE)
(72) Erfinder: Weller, Hans, D-7165 Fichtenberg (DE)
(74) Vertreter: Finck, Dieter, Dr.Ing.

## Beschreibung

Die Erfindung betrifft eine Vorrichtung zum Verschieben der Falztaschen in einer Taschenfalzmaschine in ihrer Längsrichtung mit einem wenigstens einer Längsseite jeder Falztasche zugeordneten getriebenen Glied und mit wenigstens einem jedem getriebenen Glied zugeordneten Treibelement, das mit einem Drehantrieb verbunden ist.

Das Verschieben von Falztaschen einer Taschenfalzmaschine in ihrer Längsrichtung wird notwendig beim Einstellen der Falztaschen, zum Herausnehmen der Messerwellen oder bei Stoppern. Bei kleineren Maschinen erfolgt dieses Verschieben manuell. Da bei größeren Maschinen die Falztaschen zu schwer sind, ist auf den beiden Längsseiten jeder Falztasche oben oder unten eine Zahnstange befestigt, mit der jeweils ein Zahnrad kämmt. Jedes Zahnrad sitzt auf einer Welle, die sich zwischen den Längsseiten der Falztaschen über oder unter der jeweiligen Falztasche erstreckt (DE-OS 19 34 290).

Eine solche Anordnung ist bei einer Zweitaschen- und bei einer Viertaschenmaschine noch möglich, nicht mehr jedoch bei einer Sechstaschenmaschine, da eine WeHendurchführung zwischen den Falztaschen nicht möglich ist.

Die der Erfindung zugrunde liegende Aufgabe besteht deshalb darin, die Vorrichtung der eingangs genannten Art so auszubilden, daß die Falztaschen unabhängig von der Anzahl der vorhandenen Falztaschen in ihrer Längsrichtung verschoben werden können.

Diese Aufgabe wird ausgehend von der Vorrichtung der eingangs genannten Art dadurch gelöst, daß die Treibelemente auf einer vorrichtungsseitig gelagerten Welle sitzen, die mit den Treibelementen seitlich neben den einen Längsseiten der Falztaschen und senkrecht dazu angeordnet ist.

Die erfindungsgemäße Vorrichtung hat den Vorteil, daß mit konstruktiv einfachen Mitteln ohne großen Platzbedarf die Verschiebung der Falztaschen in ihrer Längsrichtung unabhängig von der Anzahl der der Taschenfalzmaschine zugeordneten Falztaschen durchgeführt werden kann.

Die Vorrichtung ist dann besonders einfach betätigbar, wenn die die Treibelemente tragende Welle an einem Ende ein Kegelrad aufweist, das mit wenigstens einem Kegelrad einer vorrichtungsseitig gelagerten Antriebswelle kämmt.

Damit die Falztaschen auch einzeln, also unabhängig von den übrigen Falztaschen in ihrer Längsrichtung verschoben werden können, ist jedes Treibelement in eine Eingriffsstellung mit dem zugehörigen getriebenen Glied und eine Leerlaufstellung bringbar.

Als Treibelemente eignen sich ein Zahnrad oder eine Lochscheibe, wobei dann als getriebenes Glied eine Zahnstange bzw. ein Zahnriemen oder eine Kugelschnur verwendet werden.

Anhand der Zeichnung wird die Erfindung beispielsweise näher erläutert, Es zeigt :
Figur 1 perspektivisch eine Taschenfalzmaschine mit sechs Falztaschen ;
Figur 2 den Antrieb für die Wellen mit den Treibelementen ;
Figur 3 eine Welle mit vier verschiedenen Treibelementen, die bei einer Achttaschenmaschine eingesetzt werden kann ;
Figur 4 eine Ansicht in Richtung der Pfeile IV-IV von Fig. 3 und
Figur 5 eine Ansicht in Richtung der Pfeile V-V von Fig. 3.

Die in Fig. 1 gezeigte Taschenfalzmaschine 1 hat ein Maschinengestell 3 mit Taschenleisten 4, an denen drei obere und drei untere Falztaschen 2' angeordnet sind. An den Taschenleisten 4 sitzen Lagerböcke 5 für eine Welle 10, Außerdem sind mit den Taschenleisten 4 Lagerböcke 30 für eine Antriebswelle 7 verbunden, auf denen Kegelräder 8 sitzen und die durch eine Kurbel 9 von Hand in Drehung versetzt werden kann.

Bei der in Fig. 1 und 2 gezeigten Ausführungsform einer Vorrichtung zum Verschieben der Falztaschen 2 in der Taschenfalzmaschine 1 in ihrer Längsrichtung ist sowohl den einen Längsseiten wie auch den anderen Längsseiten der Falztaschen 2 eine zu den Längsseiten senkrecht verlaufende Welle 10 zugeordnet, von denen jede an ihrem einen Ende ein Kegelrad 11 trägt, das mit einem zugeordneten Kegelrad 8 auf der Antriebswelle 7 kämmt. An jeder Längsseite jeder Falztasche 2 ist ein getriebenes Glied 6 in Form einer Zahnstange befestigt. Jedem getriebenen Glied 6 ist ein Treibelement 12 in Form eines Zahnrades zugeordnet. Die Zahnräder sitzen auf der Welle 10 und sind, wie in Fig. 1 und Fig. 2 rechts gezeigt ist, axial zwischen einer Leerlaufstellung und einer Eingriffsstellung verschiebbar, wobei die Zahnräder 12 an der Welle 10 durch eine Schraube 15 in der jeweiligen Stellung festlegbar sind. In Fig. 2 links hat das Zahnrad 12 eine geschlitzte Nabe 13, der eine Spannmutter 14 zugeordnet ist. Durch Lösen oder Festziehen der Spannmutter 14 wird das Treibelement 12 in Form eines Zahnrads in eine Leerlaufstellung bzw. in den Treibeingriff gebracht.

Die in Fig. 3 gezeigte Welle 10 hat vier Treibelemente und kann somit für eine Achttaschenmaschine verwendet werden. Wie bei der Ausführungsform von Fig. 2 wird die Antriebswelle 7 von einer Kurbel 9 in Drehung versetzt. Das auf der Antriebswelle 7 angeordnete Kegelrad 8 kämmt mit dem Kegelrad 11 am einen Ende der Welle 10. Die Welle 10 ist in Lagerböcken 5 gelagert. Das eine auf der Welle 10 angeordnete Treibelement in Form eines Zahnrads 6 ist mit einer Spannmutter 14 wie bei Fig. 2 links versehen. Das weitere Treibelement in Form eines Zahnrads 6 ist, wie in Fig. 2 rechts, mit einer Schraube 15 an der Welle 10 in der jeweiligen Stellung festlegbar.

Das dritte Treibelement ist eine mittels einer Spannmutter 14 an der Welle 10 festlegbare und davon lösbare Lochscheibe 22, mit der eine an der Falztasche 2 angreifende Kugelschnur 26 zusammenwirkt, die, wie aus Fig. 5 zu ersehen ist, über das Treibelement 22 in Form der Lochscheibe durch seitliche Führungsrollen 27 geführt ist. Das vierte Treibelement 32 ist eine mit einer Spannmutter an der Welle 10 in der Eingriffsstellung festlegbare Zahnscheibe, über die ein Zahnriemen 36 seitlich geführt durch Führungsrollen 37 läuft und an der Falztasche 2 angreift. Die Welle 10 erstreckt sich dabei senkrecht zu den Längsrändern der Falztaschen 2.

## Patentansprüche

1. Vorrichtung zum Verschieben der Falztaschen (2) in einer Taschenfalzmaschine (1) in ihrer Längsrichtung mit einem wenigstens einer Längsseite jeder Falztasche zugeordneten getriebenen Glied und mit wenigstens einem jedem getriebenen Glied (6, 26, 36) zugeordneten Treibelement (12, 22, 32), das mit einem Drehantrieb verbunden ist, dadurch gekennzeichnet, daß die Treibelemente (12, 22, 32) auf einer vorrichtungsseitig gelagerten Welle (10) sitzen, die mit den Treibelementen (12, 22, 32) seitlich neben den einen Längsseiten der Falztaschen (2) und senkrecht dazu angeordnet ist.

2. Vorrichtung nach Anspruch 1, dadurch gekennzeichnet, daß die die Treibelemente (12, 22, 32) tragende Welle (10) an einem Ende ein Kegelrad (11) aufweist, das mit wenigstens einem Kegelrad (8) einer vorrichtungsseitig gelagerten Antriebswelle (7) kämmt.

3. Vorrichtung nach Anspruch 1 oder 2, dadurch gekennzeichnet, daß jedes Treibelement (12, 22, 32) in eine Eingriffsstellung mit dem zugehörigen getriebenen Glied (6, 26, 36) und eine Leerlaufstellung bringbar ist.

4. Vorrichtung nach einem der Ansprüche 1 bis 3, dadurch gekennzeichnet, daß das Treibelement (12, 32) ein Zahnrad ist, und daß das getriebene Glied (6, 36) eine Zahnstange oder ein Zahnriemen ist.

5. Vorrichtung nach einem der Ansprüche 1 bis 3, dadurch gekennzeichnet, daß das Treibelement (22) eine Lochscheibe ist, und daß das getriebene Glied (26) eine Kugelschnur ist.

## Claims

1. Device for displacing the folding pockets (2) in a gusseting machine (1) in their longitudinal direction, with a driven member associated with at least one longitudinal side of each folding pocket and with at least one driving element (12, 22, 32) associated with each driven member (6, 26, 36) and connected to a rotary drive, characterised in that the driving elements (12, 22, 32) are mounted on a shaft (10) mounted on the apparatus side and, with the driving elements (12, 22, 32), disposed laterally alongside one long side of the folding pockets (2) and at a right-angle thereto.

2. Device according to Claim 1, characterised in that the shaft (10) carrying the driving elements (12, 22, 32) has at one end a bevel gearwheel (11) meshing with at least one bevel gearwheel (8) of a drive shaft (7) mounted on the apparatus side.

3. Device according to Claim 1 or 2, characterised in that each driving element (12, 22, 32) can be moved into a position of engagement with the associated driven member (6, 26, 36) and into an idling position.

4. Device according to one of Claims 1 to 3, characterised in that the driving element (12, 32) is a gearwheel and in that the driven member (6, 36) is a rack or a toothed belt.

5. Device according to one of Claims 1 to 3, characterised in that the driving element (22) is a perforated disc and in that the driven member (26) is a cord in which balls are incorporated.

## Revendications

1. Dispositif pour le déplacement des poches de pliage (2) dans une plieuse à poches (1) dans leur direction longitudinale comprenant un élément entraîné associé à au moins un côté longitudinal de chaque poche de pliage et au moins un élément d'entraînement (12, 22, 32) associé à chacun des éléments entraînés (6, 26, 36), ledit élément d'entraînement étant relié à un entraînement rotatif, caractérisé par le fait que les éléments d'entraînement (12, 22, 32) sont montés sur un arbre (10) monté sur le côté du dispositif, qui est disposé, avec les éléments d'entraînement (12, 22, 32), latéralement et à proximité de l'un des côtés longitudinaux de chaque poche de pliage (2) et perpendiculairement à ceux-ci.

2. Dispositif selon la revendication 1, caractérisé par le fait que l'arbre (10) portant les éléments d'entraînement (12, 22, 32) présente sur une extrémité un pignon conique (11) qui engrène avec au moins un pignon conique (8) d'un arbre d'entraînement (7) monté sur le côté du dispositif.

3. Dispositif selon la revendication 1 ou 2, caractérisé par le fait que chaque élément d'entraînement (12, 22, 32) peut être amené dans une position d'embrayage avec l'élément entraîné correspondant (6, 26, 36) et dans une position de débrayage.

4. Dispositif selon l'une des revendications 1 à 3, caractérisé par le fait que l'élément d'entraînement (12, 32) est un pignon et que l'élément entraîné (6, 36) est une crémaillère ou une courroie crantée.

5. Dispositif selon l'une des revendications 1 à 3, caractérisé par le fait que l'élément d'entraînement (22) est un disque perforé et que l'élément entraîné (26) est une corde à boules.
